# EUROPÄISCHE PATENTSCHRIFT

(11) **EP 0 508 315 B1**
(45) Veröffentlichungstag und Bekanntmachung des Hinweises auf die Patenterteilung: **17.01.1996**
(21) Anmeldenummer: 92105738.6
(22) Anmeldetag: 03.04.1992
(51) Int. Cl.: F28F 1/00

(54) **Sicherheitswärmeaustauscher**
Security heat-exchanger
Echangeur de chaleur de sécurité

(30) Priorität: 06.04.1991 DE 9104177 U
(43) Veröffentlichungstag der Anmeldung: 14.10.1992
(73) Patentinhaber: FUNKE Wärmeaustascher Apparatebau GmbH, D-31028 Gronau (DE)
(72) Erfinder: Funke, Karl-Heinz, W-3212 Gronau (Leine) (DE)
(74) Vertreter: König, Norbert, Dipl.-Phys. Dr.

(56) Entgegenhaltungen:
- CH-A- 647 067
- DE-A- 2 459 275
- DE-A- 3 128 497
- DE-A- 3 717 010
- FR-A- 1 447 979
- FR-A- 1 522 381

## Beschreibung

Die Erfindung betrifft einen Sicherheitswärmeaustauscher gemäß Oberbegriff des Anspruchs 1.

Überall, wo Wärmeaustauscher zum Kühlen oder Erwärmen eingesetzt werden, lebt der Betreiber mit der Gefahr, daß bei Durchbruch einer Wärmeaustauschwandung sich die Medien mischen und je nach Einsatzfall die Maschine oder Anlage beschädigt wird oder die Medien unbrauchbar werden. Bei Verwendung von Kühlwasser aus der Natur, das nach Durchfluß durch den Wärmeaustauscher wieder der Natur zugeführt wird, kann es zu erheblichen Umweltbelastungen kommen.

Ein Wärmeaustauscher, der diesen Gefahren Rechnung trägt, ist bereits durch die DE-OS 31 28 497 bekannt geworden. Dieser Wärmeaustauscher ist jedoch insbesondere konzipiert für unter Druck stehende Wärmetauschmedien.

Ein Sicherheitswärmeaustauscher dieser Art, bei dem die Sicherheitsfunktion auch bei nicht unter Druck oder auch unter Unterdruck stehenden Wärmeaustauschermedien gewährleistet ist, ist durch die DE-OS 37 17 010.4 bekannt geworden.

Aus der FR-A-15 22 381 ist ein Ausdehnungsgefäß für Heizungsanlagen bekannt, das als Sicherheitseinrichtung im Heizkreis vorgesehen ist.

Die Aufgabe der vorliegenden Erfindung besteht darin, den eingangs genannten Sicherheitswärmeaustauscher dahingehend weiterzubilden, daß die Einrichtung für die Druckbeaufschlagung des dritten wärmeübertragenden Mediums besonders einfach, zuverlässig, weitgehend wartungsfrei und den Druck über einen langen Zeitraum konstant haltend ausgebildet ist.

Diese Aufgabe wird durch die Ausbildung gemäß Kennzeichen des Anspruchs gelöst.

Die erfindungsgemäß vorgeschlagene Einrichtung zeichnet sich durch eine einfache und preiswerte Konstruktion aus. Ein einmal aufgefüllter Gasdruck hält sich über eine sehr lange Zeit konstant, so daß eine Überprüfung des eingestellten Gasdruckes nur in großen Zeitintervallen erforderlich ist. Die Einrichtung arbeitet daher sehr zuverlässig.

Die Erfindung soll nachfolgend anhand der beigefügten Zeichnung näher erläutert werden.

Die Zeichnung zeigt einen Schnitt durch einen Sicherheitswärmeaustauscher 2, der zwei erste Rohrböden 4, 6 und einen dazwischen angeordneten, mit den Rohrböden fest verbundenen Mantel 8 aufweist. Zwischen den Rohrböden ist ein Rohrbündel beabstandet zum Mantel angeordnet, dessen Rohre 9 jeweils aus zwei ineinandergeschobenen Rohren 10 und 16 bestehen, von denen die Außenrohre 10 in den Rohrböden 4 und 6 und die Innenrohre 16 in zweiten Rohrböden 18 und 20 abgedichtet angeordnet sind.

Die Außenrohre 10 münden beidseitig in Kammern 12 und 14, die zwischen den ersten und zweiten Rohrböden ausgebildet sind.

Der Außendurchmesser der Innenrohre 16 ist nur unwesentlich kleiner als der Innendurchmesser der Außenrohre 10.

Die Kammern 12 und 14 stehen mit den ringförmigen Räumen 22 zwischen den Außenrohren 10 und den Innenrohren 16 in Verbindung. Die Ringräume 22 und die Kammern 12 und 14 sind mit einem unter Druck stehenden dritten wärmeübertragenden Medium gefüllt.

Die Innenrohre 16 münden beidseitig in Kammern 24 und 26, wobei die Kammer 26 als Umlenkkammer ausgebildet und die Kammer 24 in eine Einlaß- und Auslaßkammer mit entsprechenden Einlaß- und Auslaßstutzen aufgeteilt ist. Die Ausbildung kann aber auch so sein, daß die Kammer 24 eine Einlaßkammer ist mit einem Einlaßstutzen 28 und die Kammer 26 die Auslaßkammer mit einem Auslaßstutzen (nicht dargestellt).

Die Innenrohre 16 werden von einem ersten Wärmetauschermedium durchflossen, während der Mantelraum 11 über Ein- und Auslaßstutzen 27 und 29 von einem zweiten Wärmetauschermedium durchflossen wird.

Die Ringräume 22 und die Kammern 12 und 14 bilden einen Teil eines Sicherheitskreises, in dem sich das wärmeübertragende Medium unter einem Druck befindet, der höher ist als die Drücke der Wärmetauschermedien in dem Innenrohr 16 und dem Mantelraum 11. An eine der Kammern 12 und 14, hier an die Kammer 14, ist eine Druck ausübende Einrichtung 32 angeschlossen. An die andere Kammer des Sicherheitskreises, hier an die Kammer 12, ist ein Drucksensor 34 angeschlossen. Dieser Drucksensor dient dazu, im Falle eines Durchbruches eines der Innenrohre 16 und/oder der Außenrohre 10 den im Sicherheitskreis entstehenden Druckabfall als Defekt anzuzeigen und gegebenenfalls dann die Anlage abzuschalten.

Die Druck ausübende Einrichtung 32 wird durch ein teilweise mit dem dritten wärmeübertragenden Medium gefülltes Gefäß 36 gebildet. Das Gefäß weist oberhalb des Medienniveaus (37) einen ausreichend bemessenen, mit einem unter bestimmtem Druck stehenden Gas gefüllten Raum 38 auf. Das Gas kann dabei in einer im Raum 38 angeordneten Blase 40 aus einem elastischen Material, z. B. Gummi, enthalten sein (in der Figur gestrichelt eingezeichnet). Der Gasraum 38 kann gegenüber dem wärmeübertragenden Medium auch durch eine elastische Membran 42 abgegrenzt sein (in der Figur strichpunktiert eingezeichnet).

## Patentansprüche

1. Sicherheitswärmeaustauscher mit einem Rohrbündel, das von einem Mantel umgeben ist und dessen Rohre jeweils aus zwei ineinandergeschobenen Rohren bestehen, von denen die Außenrohre in ersten Rohrböden und die Innenrohre in zweiten Rohrböden abgedichtet angeordnet sind, wobei die Innenrohre und der die Außenrohre umgebende Mantelraum von einem ersten und einem zweiten Wärmetauschermedium durchflossen sind und die Ringräume zwischen den Innenrohren und den Außenrohren mit einem dritten wärmeübertragenden Medium gefüllt sind, dessen Mediumdruck von einem Drucksensor überwacht wird, wobei die Ringräume Teil eines Sicherheitskreises sind, in dem das dritte wärmeübertragende Medium unter Druck steht, der größer ist als die Drücke der Wärmetauschermedien, der Drucksensor bei einem Druckabfall des wärmeübertragenden Mediums im Sicherheitskreis ein Warnsignal und/oder ein Abschaltsignal erzeugt und der Sicherheitskreis die Ringräume und seitliche Kammern umfaßt, in die die Enden der Außenrohre münden und von denen eine mit dem Drucksensor in Verbindung steht und die andere mit einer Druck ausübenden Einrichtung zur Druckbeaufschlagung des dritten wärmeübertragenden Mediums, dadurch gekennzeichnet, daß die Druck ausübende Einrichtung durch ein teilweise mit dem dritten wärmeübertragenden Medium gefülltes Gefäß (36) gebildet ist, das oberhalb des Medienniveaus einen ausreichend bemessenen mit einem unter Druck stehenden Gas gefüllten Raum (38) aufweist, in dem eine mit dem unter Druck stehenden Gas gefüllte Blase (40) aus elastischem Material angeordnet ist oder der gegenüber dem wärmeübertragenden Medium durch eine elastische Membran (42) abgegrenzt ist.

## Claims

1. A security heat exchanger having a tube bundle which is surrounded by a casing and the tubes of which consist of two tubes inserted into one another, the outer tubes of which are disposed in sealed manner in first tube bottoms the inner tubes of which are disposed in sealed manner in second tube bottoms, whereby a first and a second heat exchanger medium flow through the inner tubes and the casing chamber surrounding the outer tubes and the annular spaces between the inner tubes and the outer tubes are filled with a third heat-transmitting medium, the medium pressure of which is monitored by a pressure sensor, whereby the annular spaces are part of a security circuit in which the third heat-transmitting medium is subject to a pressure greater than the pressure of the heat exchanger media, the pressure sensor produces a warning signal and/or a cut-off signal in the event of a drop in pressure of the heat-transmitting medium in the security circuit and the safety circuit contains the annular spaces and lateral chambers into which the ends of the outer tubes open and one of which communicates with the pressure sensor and the other of which communicates with a pressure-exerting device for pressurising the third heat-transmitting medium, characterised in that the pressure-exerting device is formed by a container (36) partially filled with the third heat-transmitting medium, which above the level of the media has a chamber (38) of adequate dimensions filled with pressurised gas, in which a bag (40) made of elastic material and filled with pressured gas is disposed or which is separated from the heat-transmitting medium by an elastic membrane (42).

## Revendications

1. Echangeur de chaleur de sécurité avec un faisceau tubulaire qui est entouré par une chemise et dont les tubes sont constitués respectivement de deux tubes enfoncés l'un dans l'autre, dont les tubes extérieurs sont disposés de manière étanche dans des premiers fonds à tubes et les tubes intérieurs dans des seconds fonds à tubes, les tubes intérieurs et le volume de chemise entourant les tubes extérieurs étant traversés par un premier et un deuxième milieux échangeurs de chaleur et les volumes annulaires entre les tubes intérieurs et les tubes extérieurs étant remplis d'un troisième milieu transmettant la chaleur dont la pression de milieu est contrôlée par un capteur de pression, les volumes annulaires étant une partie d'un circuit de sécurité dans lequel le troisième milieu transmettant la chaleur est maintenu à une pression qui est supérieure aux pressions des milieux échangeurs de chaleur, le capteur de pression émettant un signal d'alarme et/ou un signal de mise hors circuit dans le cas d'une chute de pression du milieu transmettant la chaleur dans le circuit de sécurité et le circuit de sécurité contenant les volumes annulaires et des chambres latérales dans lesquelles débouchent les extrémités des tubes extérieurs et parmi lesquelles l'une est en liaison avec le capteur de pression et l'autre avec un dispositif exerçant une pression pour la charge de pression du troisième milieu transmettant la chaleur,
caractérisé en ce que le dispositif exerçant une pression est formé par un récipient (36) partiellement rempli par le troisième milieu transmettant la chaleur, qui présente au-dessus du niveau du milieu un volume (38) suffisamment dimensionné rempli d'un gaz se trouvant sous pression, dans lequel est disposé un matras (40) en matériau élastique empli du gaz se trouvant sous pression ou qui est délimité par rapport au milieu transmettant la chaleur par une membrane élastique (42).
